# EUROPÄISCHE PATENTSCHRIFT

(11) **EP 0 333 695 B1**
(45) Veröffentlichungstag und Bekanntmachung des Hinweises auf die Patenterteilung: **08.09.1993**
(21) Anmeldenummer: 89890061.8
(22) Anmeldetag: 02.03.1989
(51) Int. Cl.: B21F 1/00

(54) **Vorrichtung zum Entfernen von Drahtbügeln von einer Bügelbiegemaschine**
Apparatus for removing wire straps from a strap-bending machine
Appareil à enlever des étriers en fil d'une machine à plier des étriers

(30) Priorität: 17.03.1988 AT 718/88
(43) Veröffentlichungstag der Anmeldung: 20.09.1989
(73) Patentinhaber: EVG Entwicklungs- u. Verwertungs- Gesellschaft m.b.H., A-8042 Raaba (AT)
(72) Erfinder: Ritter, Gerhard, Dr.Dipl.-Ing., A-8043 Graz (AT); Ritter, Klaus, Dipl.-Ing., A-8042 Graz (AT); Schmidt, Gerhard, Dipl.-Ing., A-8042 Graz (AT)
(74) Vertreter: Holzer, Walter, Dipl.-Ing.

(56) Entgegenhaltungen:
- EP-A- 0 032 656
- AT-B- 378 489
- DE-A- 2 420 936
- US-A- 3 024 815
- SOVIET INVENTIONS ILLUSTRATED, Week 8347, 12 January 1983. Derwent Publications Ltd., London GB.& SU-A-897333 (GLAVSTROIPROM).

## Beschreibung

Die Erfindung betrifft eine Vorrichtung zum Entfernen von Drahtbügeln von einer Bügelbiegemaschine, mit einem an die geneigte Biegeebene der Biegemaschine heran bewegbaren drehbaren Fangarmstern, dessen Fangarme nacheinander zur Aufnahme je einer vorbestimmten Anzahl von Drahtbügeln in die Fangposition drehbar sind, in welcher sie gegen eine im Bereich der Biege- und Abtrennwerkzeuge gelegene Fangstelle in der Biegeebene gerichtet sind.

Bei einer aus der AT-PS 378.489 bekannten Vorrichtung dieser Art ist der Fangarmstern an einem auf dem Boden verfahrbaren Wagen montiert. Diese Ausbildung hat den Nachteil, daß die Positionierung des Fangarmsternes relativ zu den Biegewerkzeugen von Hand erfolgen muß und dementsprechend ungenau ist und daß außerdem die Gefahr einer Verlagerung des Fangarmsternes aus der vorbestimmten Stellung infolge der beim Abtrennen der fertigen Bügel auftretenden, ein Wegspringen der Bügel verursachenden Kräfte besteht.

Die Erfindung zielt darauf ab, eine Vorrichtung der einleitend angegebenen Art zu schaffen, welche die geschilderten Nachteile vermeidet und eine exakte Einstellung der Fangarme auf die Fangstelle sowie eine sichere und störungsfreie Aufnahme der abgeworfenen Drahtbügel gewährleistet. Die erfindungsgemäße Vorrichtung zeichnet sich dadurch aus, daß der Fangarmstern in einem Schwenkkopf am freien Ende eines über die Biegeebene auskragenden teleskopartig ausziehbaren Tragarmes drehbar ist, der entlang der Biegeebene translatorisch bewegbar geführt ist, wobei die Neigung des Fangarmsternes relativ zur Biegeebene durch Verschwenken des Schwenkkopfes einstellbar ist.

Gemäß einer bevorzugten Ausführungsform der Erfindung ist jeder Fangarm am Drehteil des Fangarmsternes um eine quer zur Fangarmlängsrichtung verlaufende Achse schwenkbar montiert und mittels einer am Drehteil des Fangarmsternes montierten, gleichzeitig mit dem Abtrennvorgang angesteuerten Betätigungseinrichtung gegen die Biegeebene hin und von dieser weg schwenkbar.

Die Erfindung ermöglicht eine exakte und unverrückbare Einstellung des Fangarmsternes bzw. jedes Fangarmes relativ zur Biegestelle sowie eine einwandfreie Aufnahme der unter der Wirkung der beim Abtrennvorgang auftretenden Kräfte von der Biegeebene weg geschleuderten Drahtbügel. Insbesondere kann sich jeder Fangarm in der Fangposition mit seinem freien Ende im Zeitpunkt des Abtrennens des Drahtbügels vom Drahtvorrat in den Bügel hinein bewegen, so daß ein Ausweichen oder Abgleiten des Bügels unmöglich ist.

Nach einem weiteren Merkmal der Erfindung ist jedem Fangarm ein am Drehteil des Fangarmsternes starr montierter Schutzbügel zugeordnet, der sich oberhalb des Fangarmes zu diesem geneigt erstreckt.

Im Rahmen der Erfindung ist ferner für die Einstellung des Gleitkopfes, des Teleskoparmes und des Schwenkkopfes auf die Fangstelle sowie für die Steuerung der Betätigungseinrichtung der Fangarme eine elektronische Programmsteuereinrichtung vorgesehen.

Weitere Merkmale der Erfindung werden nachfolgend an einem Ausführungsbeispiel unter Bezugnahme auf die Zeichnungen näher erläutert.
Fig. 1 zeigt schematisch eine Vorrichtung gemäß der Erfindung in der Draufsicht und
Fig. 2 in der Seitenansicht.

Die Vorrichtung ist an einer zum Herstellen von Drahtbügeln bestimmten Biegemaschine montiert, von der die zur Vertikalen geneigte Biegeebene 1, die in dieser angeordneten Biegewerkzeuge 2 und eine zum Abtrennen der gebogenen Bügel von einem intermittierend vorgeschobenen Draht dienende Schere 3 schematisch dargestellt sind. Die Vorrichtung weist einen Gleitkopf 4 auf, der an einer entlang der Oberseite der Biegeebene 1 verlaufenden Schiene 5 geführt und mit einer von einem elektrischen Antriebsmotor 6 angetriebenen Antriebsspindel 7 über eine mit dem Gleitkopf fest verbundene Spindelmutter 8 in Eingriff steht. Der Gleitkopf 4 ist mit einem Arm 9 verbunden, der über die geneigte Biegeebene 1 der Bügelbiegemaschine auskragt und an seinem freien Ende einen im wesentlichen parallel zur Biegeebene 1 verlaufenden Teleskoparm 10 trägt. Dieser Teleskoparm 10 besteht aus einer Führungshülse 11 und einem in dieser verschiebbaren Armteil 12, der mittels einer von einem elektrischen Antriebsmotor 13 antreibbaren Antriebsspindel 14 über eine mit dem Armteil fest verbundene Spindelmutter 15 relativ zur Hülse 11 bewegbar ist.

Am freien Ende des Teleskoparms 10 ist ein Schwenkkopf 16 um eine zur Biegeebene parallele Achse 17 schwenkbar befestigt. Im Schwenkkopf 16 ist ein Fangarmstern 18 drehbar gelagert, der beim dargestellten Ausführungsbeispiel mit drei Bügelfangarmen 19 ausgestattet ist, die gleichen gegenseitigen Winkelabstand haben. Der Fangarmstern 18 ist um eine zur Schwenkkopfebene senkrechte Achse x-x mittels einer elektrischen Antriebseinrichtung 20 drehbar. Jeder Fangarm 19 ist am Drehteil 18' des Fangarmsternes bei 21 schwenkbar gelagert und in der Fangposition mittels eines vor der Schwenkachse angreifenden Betätigungselementes 22, z.B. eines hydraulischen Schaltkolbens, entgegen der Wirkung einer mit dem hinteren Armende verbundenen Druckfeder 23 gegen die Biegeebene 1 hin schwenkbar. Das freie Ende 19' des Fangarmes 19 ist gegen die Biegeebene 1 hin abgebogen, damit auch mehradrig gebogene Bügel sicher gefangen werden können. Vom Schwenkkopf 16 erstreckt sich oberhalb jedes Fangarmes 19 ein Schutzbügel 24 bis über das Ende des Fangarmes hinaus.

Wie insbesondere Fig. 2 zeigt, sind der Schwenkkopf 16 und der Fangarmstern 18 relativ zur Biegeebene 1 derart geneigt, daß die Fangarme 19 mit der Biegeebene 1 einen spitzen Winkel einschließen.

Im Betrieb werden mit Hilfe einer nicht gezeigten elektronischen Programmsteuereinrichtung die Längen der Schenkel und die Biegewinkel zwischen den Schenkeln der herzustellenden Bügel sowie die erforderlichen Stückzahlen bzw. die von jedem Fangarm aufzunehmende Stückzahl voreingestellt, wobei als Datenträger z.B. Lochstreifen oder Magnetbänder dienen. Die Steuereinrichtung bewirkt zunächst ein Verfahren des Gleitkopfes 4 auf die durch die Bügelform bestimmte Position der Fangstelle sowie ein Ausrichten des Schwenkkopfes 16 mit Hilfe des Teleskoparmes 10 auf die Fangstelle und eine entsprechende Neigung des Fangarmsternes 18 relativ zur Biegeebene 1 durch Schwenken des Schwenkkopfes 16 um die Achse 17 mit Hilfe einer nicht gezeigten Schwenkeinrichtung, z.B. einem Spindelantrieb. Die Neigung wird vorzugsweise so gewählt, daß während des Biegevorganges zwischen dem freien Ende 19' des Fangarmes 19 und der Biegeebene 1 ein genügend großer Abstand verbleibt, damit die Bewegung des Bügels während des Biegevorganges nicht behindert wird. Sobald ein leerer Fangarm 19 auf die den Biegewerkzeugen 2 in Drahtvorschubrichtung nachgeschaltete Fangstelle ausgerichtet ist, bewirkt die Steuereinrichtung, daß der Fangarm 19 jeweils durch einen gleichzeitig mit dem Abtrennen eines fertig gebogenen Bügels B mittels der Schere 3 abgegebenen Schaltimpulses mittels des Betätigungselementes 22 gegen die Biegeebene geschwenkt wird, so daß der unter der Abtrennkraft wegspringende Bügel vom Fangarm gefangen wird und zufolge der Schräglage des Fangarmes auf diesem nach hinten gleitet. Insbesondere können auf diese Weise auch mehradrig gebogene Bügel sicher gefangen werden. Das gebogene freie Fangarmende 19' erleichtert die Aufnahme des Bügels. Nach der Aufnahme des Bügels schwenkt der Fangarm 19 um seine Schwenkachse 21 unter der Wirkung der Druckfeder 23 in seine Ausgangsstellung zurück. Der relativ zum Fangarm 19 leicht geneigt verlaufende Schutzbügel 24 beruhigt die durch die Abtrennkraft verursachten Auf- und Abbewegungen der Bügel auf dem Fangarm. Für die nicht in Fangposition befindlichen Fangarme 19 dient der Schutzbügel 24 zugleich als Personenschutz. Nach der Aufnahme der voreingestellten Bügelanzahl wird der Fangarmstern 18 mit Hilfe der Steuereinrichtung, welche die Drehantriebseinrichtung 20 betätigt, um eine Armteilung gedreht. Die Bügel B können dann mittels einer geeigneten, nicht dargestellten Abbindeeinrichtung abgebunden und vom vollen Fangarm abgenommen werden.

Die Neigung der Drehachse x-x und damit der Fangarme 19 relativ zur Biegeebene 1 läßt sich durch Schwenken des Schwenkkopfes 16 um seine Schwenkachse 17 einstellen. Die Neigung der Drehachse x-x wird zweckmäßig so groß gewählt, daß die zu fangenden Bügel auf dem Fangarm sicher in die Ruhelage gleiten und daß der jeweils in die Entleerstellung gedrehte Fangarm eine nahezu horizontale Lage einnimmt, wodurch die Entnahme des abgebundenen Bügelpaketes erleichtert wird.

Es versteht sich, daß die Erfindung nicht auf das vorstehend erläuterte Ausführungsbeispiel beschränkt ist, dieses vielmehr im Rahmen des allgemeinen Erfindungsgedankens verschiedentlich abgewandelt werden kann. So können insbesondere anstelle der Spindelantriebe für den Gleitkopf und für den Teleskoparm auch andere Antriebseinrichtungen gewählt werden. Ferner könnte der Mechanismus für die Schwenkbetätigung der Fangarme auch durch ein einziges mit dem Fangarm verbundenes doppeltwirkendes Schaltorgan gebildet sein. Der beim gezeigten Beispiel mit drei Fangarmen ausgestattete Fangarmstern kann auch mehr als drei Arme haben, die auch unterschiedlichen Winkelabstand haben können, weist aber zumindest zwei Fangarme auf. Mit Ausnahme der Schwenkbewegung der Fangarme gegen die Biegeebene hin könnten einige der Steuerbewegungen der erfindungsgemäßen Vorrichtung auch von Hand ausgeführt werden.

## Patentansprüche

1. Vorrichtung zum Entfernen von Drahtbügeln von einer Bügelbiegemaschine, mit einem an die geneigte Biegeebene (1) der Biegemaschine heran bewegbaren drehbaren Fangarmstern (18), dessen Fangarme (19) nacheinander zur Aufnahme je einer vorbestimmten Anzahl von Drahtbügeln (B) in die Fangposition drehbar sind, in welcher sie gegen eine im Bereich der Biege- und Abtrennwerkzeuge gelegene Fangstelle in der Biegeebene (1) gerichtet sind, dadurch gekennzeichnet, daß der Fangarmstern (18) in einem Schwenkkopf (16) am freien Ende eines über die Biegeebene (1) auskragenden teleskopartig ausziehbaren Tragarmes (10) drehbar ist, der entlang der Biegeebene (1) translatorisch bewegbar geführt ist, wobei die Neigung des Fangarmsternes (18) relativ zur Biegeebene (1) durch Verschwenken des Schwenkkopfes (16) einstellbar ist.

2. Vorrichtung nach Anspruch 1, dadurch gekennzeichnet, daß jeder Fangarm (19) am Drehteil (18') des Fangarmsternes (18) um eine quer zur Fangarmlängsrichtung verlaufende Achse (21) schwenkbar montiert und mittels einer am Drehteil (18') des Fangarmsternes (18) montierten, gleichzeitig mit dem Abtrennvorgang angesteuerten Betätigungseinrichtung (22) gegen die Biegeebene (1) hin und von dieser weg schwenkbar ist.

3. Vorrichtung nach Anspruch 1 oder 2, dadurch gekennzeichnet, daß das freie Ende (19') jedes Fangarmes (18) gegen die Biegeebene (1) hin abgebogen ist.

4. Vorrichtung nach einem der Ansprüche 1 bis 3, dadurch gekennzeichnet, daß jedem Fangarm (19) ein am Drehteil (18') des Fangarmsternes (18) starr montierter Schutzbügel (24) zugeordnet ist, der sich oberhalb des Fangarmes zu diesem geneigt erstreckt.

5. Vorrichtung nach einem der Ansprüche 1 bis 4, dadurch gekennzeichnet, daß zur Teleskopbewegung des Tragarmes (10) ein Spindelantrieb (13, 14) vorgesehen ist.

6. Vorrichtung nach einem der Ansprüche 1 bis 5, dadurch gekennzeichnet, daß zur translatorischen Verstellung des Tragarmes (10) entlang der Biegeebene (1) ein Spindelantrieb (6, 7) vorgesehen ist.

7. Vorrichtung nach einem der Ansprüche 1 bis 6, dadurch gekennzeichnet, daß für die Einstellung des Gleitkopfes (4), des Teleskoparmes (10) und des Schwenkkopfes (16) auf die Fangstelle sowie für die Steuerung der Betätigungseinrichtung (22) der Fangarme (19) eine elektronische Programmsteuereinrichtung vorgesehen ist.

## Revendications

1. Installation permettant d'enlever des étriers en fil métallique d'une machine à plier les étriers, qui peut se déplacer près du plan de pliage incliné (1) de la machine à plier, comportant une étoile (18) déplaçable et qui peut tourner, et dont les bras collecteurs (19) peuvent tourner successivement et l'un après l'autre dans la partie de collecte pour recevoir chacun un nombre prédéterminé d'étriers en fil (B), et dans laquelle les bras collecteurs sont dirigés dans la position de collecte dans la zone de pliage et de cisaillage du plan de pliage (1), caractérisée en ce que l'étoile à bras collecteurs (18) peut tourner sur une tête pivotante (16) située à l'extrémité libre d'un bras de support télescopique (10) et faisant saillie au-dessus du plan de pliage (1), lequel bras de support peut être soumis à un mouvement de translation le long du plan de pliage (1), et où l'inclinaison de l'étoile à bras collecteurs (18) peut être réglée en faisant pivoter la tête pivotante (16).

2. Appareil selon la revendication 1, caractérisé en ce que chaque bras collecteur (19) est monté à pivotement sur la partie rotative (18') de l'étoile à bras collecteurs (18), celle-ci étant montée pivotante sur un axe (21) qui court perpendiculairement à la direction longitudinale des bras collecteurs et qui peut pivoter au moyen de la partie rotative (18') de l'étoile à bras collecteurs (18) en même temps que l'opération de commande de la cisaille (22), le long du plan de pliage (1) et en sens inverse.

3. Appareil selon la revendication 1 ou 2, caractérisé en ce que l'extrémité libre (19') de chaque bras collecteur (18) est pliée contre le plan de pliage (1).

4. Appareil selon l'une quelconque des revendications 1 à 3, caractérisé en ce qu'un étrier de protection (24) monté de manière rigide sur la partie rotative (18') de l'étoile à bras collecteurs (18) est adjoint à chaque bras collecteur (19) et que cet étrier de protection s'étend au-dessus du bras collecteur selon une certaine inclinaison vis-à-vis de celui-ci.

5. Appareil selon l'une quelconque des revendications 1 à 4, caractérisé en ce qu'un entrainement à broches (13, 14) est prévu pour le mouvement télescopique du bras de support (10).

6. Appareil selon l'une quelconque des revendications 1 à 5, caractérisé en ce qu'un entrainement à broches (6, 7) est prévu pour le mouvement de translation du bras de support télescopique (10) le long du plan de pliage (1).

7. Appareil selon l'une quelconque des revendications 1 à 6, caractérisé en ce qu'un dispositif de commande électronique programmé est prévu pour le positionnement de la tête coulissante (4), du bras de support télescopique (10) et de la tête pivotante (16) au point collecteur ainsi que pour l'actionnement du dispositif de commande (22) des bras collecteurs (19) un dispositif électronique commandé par programme.

## Claims

1. Apparatus for the removal of wire stirrups from a stirrup-bending machine, said apparatus having a rotatable pickup arm star (18) that can be moved towards an inclined bending plane (1) of the bending machine, the star having pickup arms (19) that can be rotated in sequence into the pickup position so that each can there pick up a preset number of wire stirrups (B), each arm when in the pickup position being directed towards a pickup point in the bending plane (1) in the area of the bending and severing tools, characterized in that said pickup arm star (18) is rotatable in a pivot head (16) at the unattached end of a telescoping supporting arm (10) that extends over the bending plane (1) and is so supported as to be able to move translatorily to its length along the bending plane (1), the inclination of the pickup arm star (18) relative to the bending plane (1) being adjustable by pivoting the pivot head (16).

2. Apparatus according to claim 1, characterized in that each pickup arm (19) is mounted on the rotating element (18') of the pickup arm star (18) so as to be able to pivot about a shaft (21) that is transverse to the longitudinal direction of the pickup arm, and can be pivoted towards and away from the bending plane (1) by an actuating device (22) that is mounted on the rotating element (18') of the pickup arm star (18) and is operated simultaneously with the severing process.

3. Apparatus according to claim 1, characterized in that the unattached end (19') of each pickup arm (18) curves towards the bending plane (1).

4. Apparatus according to one of claims 1 to 3, characterized in that a safety clip (24) that is mounted rigidly on the rotating element (18') of the pickup arm star (18) is associated with each pickup arm (19), this safety clip (24) extending above the pickup arm and being inclined relative to said arm.

5. Apparatus according to one of claims 1 to 4, characterized in that a spindle drive (13, 14) is provided to effect the telescoping movement of the supporting arm (10).

6. Apparatus according to one of claims 1 to 5, characterized in that a spindle drive (6, 7) is provided to effect the translatory movement of the supporting arm (10) along the bending plane (1).

7. Apparatus according to one of claims 1 to 6, characterized in that an electronic program control unit is provided to effect the adjustment of the sliding head (4), of the supporting arm (10), and of the pivot head (16) to the pickup point and to control the actuation device (22) of the pickup arms (19).
